# EUROPÄISCHE PATENTSCHRIFT

(11) **EP 2 414 663 B1**
(45) Veröffentlichungstag und Bekanntmachung des Hinweises auf die Patenterteilung: **16.05.2018**
(21) Anmeldenummer: 10708536.7
(22) Anmeldetag: 12.03.2010
(51) Int. Cl.: F02M 55/00, F02M 51/00

(54) **KRAFTSTOFFEINSPRITZVORRICHTUNG**
FUEL INJECTION DEVICE
DISPOSITIF D'INJECTION DE CARBURANT

(30) Priorität: 02.04.2009 DE 102009002128
(43) Veröffentlichungstag der Anmeldung: 08.02.2012
(73) Patentinhaber: Robert Bosch GmbH, 70442 Stuttgart (DE)
(72) Erfinder: PAUER, Thomas, 71691 Freiberg (DE); RETTICH, Andreas, 71083 Herrenberg-Kuppingen (DE); RUECKLE, Markus, 70567 Stuttgart (DE)
(86) Internationale Anmeldenummer: PCT/EP2010/053168
(87) Internationale Veröffentlichungsnummer: WO 2010/112317

(56) Entgegenhaltungen:
- EP-A1- 0 819 845
- WO-A1-01/90567
- WO-A1-03/071123
- WO-A2-2008/062144
- DE-A1- 10 232 250
- DE-A1- 19 717 459
- DE-A1-102007 038 139
- DE-A1-102008 043 690

## Beschreibung

### Stand der Technik

Die Erfindung betrifft eine Kraftstoffeinspritzvorrichtung zum Einspritzen von Kraftstoff in einen Brennraum einer Brennkraftmaschine, mit einem brennraumfernen Ende, das mindestens einen elektrischen Anschluss und mindestens einen Rücklaufanschluss aufweist.

Aus der deutschen Offenlegungsschrift DE 31 05 685 A1 ist eine flüssigkeitsgekühlte Kraftstoffeinspritzdüse mit einem gemeinsamen Anschlussnippel für die Leckölabfuhr und die Kühlmittelrückführung bekannt. Aus der deutschen Offenlegungsschrift DE 10 2006 040 248 A1 ist eine Kraftstoffeinspritzeinrichtung für eine mehrzylindrige Brennkraftmaschine mit einem Gehäuse bekannt, das zwei Hochdruckanschlüsse aufweist. DE 197 17 459 A1 zeigt eine weitere Kraftstoffeinspritzeinrichtung.

### Offenbarung der Erfindung

Aufgabe der Erfindung ist es, eine Kraftstoffeinspritzvorrichtung gemäß dem Oberbegriff des Anspruchs 1 zu schaffen, die einfach aufgebaut und kostengünstig herstellbar ist.

Die Aufgabe ist durch eine Kraftstoffeinspritzvorrichtung gemäß Anspruch 1 gelöst. Ein bevorzugtes Ausführungsbeispiel der Kraftstoffeinspritzvorrichtung ist dadurch gekennzeichnet, dass der Rücklaufanschluss und der elektrische Anschluss teilweise mit Kunststoffmaterial umspritzt sind. Der Rücklaufanschluss ist vorzugsweise mit dem gleichen Kunststoffmaterial umspritzt, wie es zum Umspritzen von elektrischen Anschlüssen verwendet wird.

Ein weiteres bevorzugtes Ausführungsbeispiel der Kraftstoffeinspritzvorrichtung ist dadurch gekennzeichnet, dass die Kraftstoffeinspritzvorrichtung eine Magnetgruppe umfasst, die, zumindest teilweise, zusammen mit dem Rücklaufanschluss und dem elektrischen Anschluss mit Kunststoffmaterial umspritzt ist. Die Magnetgruppe umfasst zum Beispiel einen Magnetaktor, der in bekannter Art und Weise mit einer Magnetspule zusammenwirkt, welcher der elektrische Anschluss zugeordnet ist.

Ein weiteres bevorzugtes Ausführungsbeispiel der Kraftstoffeinspritzvorrichtung ist dadurch gekennzeichnet, dass radial außerhalb einer inneren Abstützstelle der Stützplatte mindestens ein Rücklaufkanal von einem Rücklaufraum in der Kraftstoffeinspritzvorrichtung ausgeht. An der inneren Abstützstelle kann der vorab beschriebene Führungsbolzen abgestützt sein. Der Rücklaufkanal dient dazu, zum Beispiel Leckage und/oder ein Kühlmedium in Form von Kraftstoff, der mit Niederdruck beaufschlagt ist, aus dem Inneren der Kraftstoffeinspritzvorrichtung abzuführen. Der Rücklaufkanal kann mit einem Kraftstoffaufnahmebehälter außerhalb der Kraftstoffeinspritzvorrichtung in Verbindung stehen.

Ein weiteres bevorzugtes Ausführungsbeispiel der Kraftstoffeinspritzvorrichtung ist dadurch gekennzeichnet, dass radial außerhalb einer inneren Abstützstelle der Stützplatte mehrere Rücklaufkanäle von einem Rücklaufraum in der Kraftstoffeinspritzvorrichtung ausgehen, die in einen zentralen Rücklaufverbindungskanal münden. Der Rücklauf kann in dem gemeinsamen Anschlusskörper, im Längsschnitt betrachtet, zum Beispiel die Gestalt eines Ypsilons mit zwei Schenkeln aufweisen, die sich von dem Rücklaufraum im Inneren der Kraftstoffeinspritzvorrichtung erstrecken und in den zentralen Rücklaufverbindungskanal münden.

Ein weiteres bevorzugtes Ausführungsbeispiel der Kraftstoffeinspritzvorrichtung ist dadurch gekennzeichnet, dass ein quer zu einer Längsrichtung der Kraftstoffeinspritzvorrichtung verlaufender Rücklaufanschlusskanal von dem Rücklaufkanal oder dem Rücklaufverbindungskanal ausgeht. Der Rücklauf ist in dem gemeinsamen Anschlusskörper im Wesentlichen L-förmig ausgebildet.

Ein weiteres bevorzugtes Ausführungsbeispiel der Kraftstoffeinspritzvorrichtung ist dadurch gekennzeichnet, dass zwei quer zu einer Längsrichtung der Kraftstoffeinspritzvorrichtung verlaufende Rücklaufanschlusskanäle von dem Rücklaufkanal oder dem Rücklaufverbindungskanal ausgehen. Der Rücklauf ist in dem gemeinsamen Anschlusskörper im Wesentlichen T-förmig ausgebildet.

Ein weiteres bevorzugtes Ausführungsbeispiel der Kraftstoffeinspritzvorrichtung ist dadurch gekennzeichnet, dass an der inneren Abstützstelle ein Führungsbolzen und/oder eine Federeinrichtung innen an der Stützplatte abgestützt sind/ist. Die Federeinrichtung kann des Weiteren eine Tellerfeder umfassen, die einen Magnetaktor mit einer Vorspannkraft beaufschlagt.

Weitere Vorteile, Merkmale und Einzelheiten der Erfindung ergeben sich aus der nachfolgenden Beschreibung, in der unter Bezugnahme auf die Zeichnung ein Ausführungsbeispiel im Einzelnen beschrieben ist.

### Kurze Beschreibung der Zeichnung

Es zeigen:
- Figur 1: eine stark vereinfachte Darstellung eines Ausschnitts eines Kraftstoffeinspritzsystems mit vier in Reihe geschalteten Kraftstoffeinspritzvorrichtungen;
- Figur 2: eine vergrößerte und detaillierte Darstellung des brennraumfernen Endes einer der Kraftstoffeinspritzvorrichtungen aus Figur 1 im Längsschnitt und
- Figur 3: einen um 90 Grad verdrehten Längsschnitt des brennraumfernen Endes der Kraftstoffeinspritzvorrichtung aus Figur 2.

### Beschreibung des Ausführungsbeispiels

In Figur 1 sind vier in Reihe geschaltete Kraftstoffeinspritzvorrichtungen 1 bis 4 stark vereinfacht dargestellt. Die Kraftstoffeinspritzvorrichtungen 1 bis 4 umfassen jeweils ein brennraumnahes Ende 5, aus dem mit Hochdruck beaufschlagter Kraftstoff in zugehörige Brennräume einer Brennkraftmaschine eingespritzt wird. Die Kraftstoffeinspritzvorrichtungen 1 bis 4, die auch als Kraftstoffinjektoren bezeichnet werden, weisen des Weiteren jeweils ein brennraumfernes Ende 6 auf, das über einen Rücklaufanschluss 8 an einen Rücklauf angeschlossen ist.

Die Rücklaufanschlüsse der Kraftstoffeinspritzvorrichtungen 1 bis 3 sind jeweils als T-Stück 11, 12, 13 ausgeführt. Der Rücklaufanschluss der Kraftstoffeinspritzvorrichtung 4 ist als L-Stück 14 ausgeführt. Die beiden T-Stücke 12 und 13 sind über eine Verbindungsleitung 15 miteinander verbunden. Das T-Stück ist über eine weitere Verbindungsleitung 17 mit dem L-Stück 14 verbunden. Die beiden T-Stücke 11 und 12 sind über eine Verbindungsleitung 18 miteinander verbunden. Von dem T-Stück 11 erstreckt sich des Weiteren eine Verbindungsleitung 19 zu einem Rücklaufsammelraum, der durch einen Pfeil 16 angedeutet ist.

Die in Figur 1 nur teilweise dargestellte Kraftstoffeinspritzeinrichtung ist vorzugsweise für eine mehrzylindrige Brennkraftmaschine, vorzugsweise eine selbstzündende Brennkraftmaschine, eines Kraftfahrzeugs ausgelegt. Die Kraftstoffeinspritzeinrichtung umfasst neben den dargestellten Kraftstoffeinspritzvorrichtungen 1 bis 4 wenigstens eine Hochdruckpumpe, durch die Kraftstoff unter Hochdruck gefördert wird.

Jedem Zylinder der Brennkraftmaschine ist eine der Kraftstoffeinspritzvorrichtungen 1 bis 4 zugeordnet, die auch als Injektoren bezeichnet werden und durch die der Kraftstoff in den Brennraum des zugehörigen Zylinders eingespritzt werden kann. Der mit Hochdruck beaufschlagte Kraftstoff wird den Kraftstoffeinspritzvorrichtungen 1 bis 4 über Kraftstoffhochdruckleitungen zugeführt. Die Ansteuerung der Kraftstoffeinspritzvorrichtungen 1 bis 4 erfolgt vorzugsweise elektrisch über elektrische Anschlussleitungen.

In den Figuren 2 und 3 ist das brennraumferne Ende 6 der Kraftstoffeinspritzvorrichtung 1 vergrößert in zwei verschiedenen Längsschnittansichten dargestellt. Die Kraftstoffeinspritzvorrichtung 1 umfasst einen Gehäusekörper 20, der ein- oder mehrteilig ausgeführt sein kann. In dem brennraumfernen Ende des Gehäusekörpers 20 ist eine Magnetgruppe 22 in einem Rücklaufdruckraum 24 untergebracht.

Die Magnetgruppe 22 umfasst einen Magnetaktor 25 mit einer Magnetspule 26, die mit einem Magnetanker 27 zusammenwirkt. Der Magnetanker 27 ist durch einen Führungsbolzen 28 von der Magnetspule 26 weg und auf die Magnetspule 26 zu bewegbar geführt. Der Führungsbolzen 28 ist an einer Stützplatte 30 abgestützt, die den Rücklaufdruckraum 24 in axialer Richtung begrenzt. In radialer Richtung wird der Rücklaufdruckraum 24 von dem Gehäusekörper 20 begrenzt.

Der Magnetanker 27 ist durch eine Schraubendruckfeder 31, durch die sich der Führungsbolzen 28 hindurch erstreckt, von der Magnetspule 26 weg vorgespannt. Der Magnetaktor 25 mit der Magnetspule 26 ist durch eine Tellerfeder 32 von der Stützplatte 30 weg vorgespannt und wird über einen elektrischen Anschluss 33 angesteuert.

Von der Magnetspule 26 der Magnetgruppe 22 gehen, wie man in Figur 3 sieht, zwei elektrische Anschlusselemente 35, 36 aus, die sich durch ein elektrisches Anschlussstück 34 hindurch in einen Anschlusskörper 60 erstrecken, der aus Kunststoffmaterial 62 gebildet ist, mit dem das brennraumferne Ende 6 der Kraftstoffeinspritzvorrichtung 1 umspritzt ist. In Figur 2 sieht man, dass sich das Anschlusselement 35 an seinem Ende quer zur Längsrichtung der Kraftstoffeinspritzvorrichtung 1 erstreckt.

Von dem Rücklaufdruckraum 24 gehen zwei Rücklaufkanäle 41, 42 aus, die in einen gemeinsamen Rücklaufverbindungskanal 44 eines Rücklaufanschlusses 40 münden. Die Rücklaufkanäle 41, 42 erstrecken sich radial außerhalb einer Abstützstelle 45 für den Führungsbolzen 28 so durch die Stützplatte 30 hindurch, dass sie zusammen mit dem Rücklaufverbindungskanal 44 im Längsschnitt ein Ypsilon darstellen, das in Figur 2 auf dem Kopf steht.

Der Rücklaufverbindungskanal 44 mündet an seinem brennraumfernen Ende in den Anschlusskörper 60, durch den sich auch die beiden elektrischen Anschlusselemente 35 und 36 hindurch erstrecken. Von dem brennraumfernen Ende des Rücklaufverbindungskanals 44 erstrecken sich zwei quer verlaufende Rücklaufanschlusskanäle 51, 52, im dargestellten Beispiel in Form von Leitungsstücken, durch das Kunststoffmaterial 62 hindurch, das den Anschlusskörper 60 bildet. An den Rücklaufanschlusskanal 51 ist die Verbindungsleitung 18 angeschlossen. Das in Figur 3 dargestellte Ausführungsbeispiel mit den beiden Rücklaufanschlusskanälen 51, 52 stellt ein T-Stück dar. Alternativ kann mit Hilfe von nur einem der Rücklaufanschlusskanäle 51, 52 analog ein L-Stück dargestellt werden.

Gemäß einem wesentlichen Aspekt der Erfindung wird der Rücklaufanschluss 40 direkt in die Magnetgruppenumspritzung integriert. Zu diesem Zweck kann ein Rücklaufanschlussstück an die Stützplatte geschweißt und anschließend mit Kunststoffmaterial umspritzt werden. Die Erfindung umfasst auch eine Ausführung ganz aus Kunststoff, wobei das Anschlussstück, zum Beispiel in Form eines T-Stücks oder L-Stücks, in die Stützplatte 30 gesteckt und mittels eines O-Rings abgedichtet und anschließend umspritzt wird. Des Weiteren kann der Rücklaufanschluss in ein Umspritzungswerkzeug integriert werden, mit welchem das brennraumferne Ende der Kraftstoffeinspritzvorrichtung umspritzt wird.

## Patentansprüche

1. Kraftstoffeinspritzvorrichtung zum Einspritzen von Kraftstoff in einen Brennraum einer Brennkraftmaschine mit einem brennraumfernen Ende (6), das mindestens einen elektrischen Anschluss (33) und mindestens einen Rücklaufanschluss (40) aufweist, wobei der Rücklaufanschluss (40) und der elektrische Anschluss (33) in einen gemeinsamen Anschlusskopf integriert sind und die Kraftstoffeinspritzvorrichtung einen Gehäusekörper (20) umfasst, wobei der Anschlusskörper (60) aus Kunststoffmaterial (62) gebildet ist, mit dem das brennraumferne Ende (6) der Kraftstoffeinspritzvorrichtung (1) umspritzt ist, und der Rücklaufanschluss (40) durch eine Stützplatte (30) verläuft, die einen Anschluss am brennraumfernen Ende (6) der Kraftstoffeinspritzvorrichtung darstellt, wobei die Stützplatte (30) einen im Gehäusekörper (20) ausgebildeten Rücklaufraum (24) in axialer Richtung begrenzt, **dadurch gekennzeichnet, dass**
die Stützplatte (30) den Rücklaufraum (24) in axialer Richtung und den Gehäusekörper (20) in radialer Richtung begrenzt und
der Magnetaktor durch eine Tellerfeder (32) von der Stützplatte (30) weg vorgespannt ist, wobei die Tellerfeder (32) im Rücklaufraum (24) angeordnet ist.

2. Kraftstoffeinspritzvorrichtung nach Anspruch 1, **dadurch gekennzeichnet, dass** der Rücklaufanschluss (40) und der elektrische Anschluss (33) teilweise mit Kunststoffmaterial (62) umspritzt sind.

3. Kraftstoffeinspritzvorrichtung nach einem der vorhergehenden Ansprüche, **dadurch gekennzeichnet, dass** die Kraftstoffeinspritzvorrichtung (1) eine Magnetgruppe (22) umfasst, die, zumindest teilweise, zusammen mit dem Rücklaufanschluss (40) und dem elektrischen Anschluss (33) mit Kunststoffmaterial (62) umspritzt ist.

4. Kraftstoffeinspritzvorrichtung nach Anspruch 1, **dadurch gekennzeichnet, dass** radial außerhalb einer inneren Abstützstelle (45) der Stützplatte (30) mindestens ein Rücklaufkanal (41,42) von dem Rücklaufraum (24) in der Kraftstoffeinspritzvorrichtung (1) ausgeht.

5. Kraftstoffeinspritzvorrichtung nach Anspruch 1, **dadurch gekennzeichnet, dass** radial außerhalb einer inneren Abstützstelle (45) der Stützplatte (30) mehrere Rücklaufkanäle (41,42) von dem Rücklaufraum (24) in der Kraftstoffeinspritzvorrichtung (1) ausgehen, die in einen zentralen Rücklaufverbindungskanal (44) münden.

6. Kraftstoffeinspritzvorrichtung nach Anspruch 4 oder 5, **dadurch gekennzeichnet, dass** ein quer zu einer Längsrichtung der Kraftstoffeinspritzvorrichtung (1) verlaufender Rücklaufanschlusskanal (51,52) von dem Rücklaufkanal (41,42) oder dem Rücklaufverbindungskanal (44) ausgeht.

7. Kraftstoffeinspritzvorrichtung nach Anspruch 4 oder 5, **dadurch gekennzeichnet, dass** zwei quer zu einer Längsrichtung der Kraftstoffeinspritzvorrichtung (1) verlaufende Rücklaufanschlusskanäle (51,52) von dem Rücklaufkanal (41,42) oder dem Rücklaufverbindungskanal (44) ausgehen.

8. Kraftstoffeinspritzvorrichtung nach einem der Ansprüche 4, 5, 6 oder 7, **dadurch gekennzeichnet, dass** an der inneren Abstützstelle (45) ein Führungsbolzen (28) und/oder eine Federeinrichtung innen an der Stützplatte (30) abgestützt sind/ist.

## Claims

1. Fuel injection device for injecting fuel into a combustion chamber of an internal combustion engine, having an end (6) remote from the combustion chamber, which end (6) has at least one electrical connection (33) and at least one return connection (40), wherein the return connection (40) and the electrical connection (33) are integrated into a common connection head and the fuel injection device comprises a housing body (20), wherein the connection body (60) is formed from plastic material (62) with which that end (6) of the fuel injection device (1) which is remote from the combustion chamber is extrusion-coated, and the return connection (40) runs through a support plate (30) which constitutes a connection on that end (6) of the fuel injection device which is remote from the combustion chamber, wherein the support plate (30) delimits a return chamber (24), which is formed in the housing body (20), in an axial direction, **characterized in that**
the support plate (30) delimits the return chamber (24) in an axial direction and the housing body (20) in a radial direction, and
the magnet actuator is preloaded away from the support plate (30) by a plate spring (32), wherein the plate spring (32) is arranged in the return chamber (24).

2. Fuel injection device according to Claim 1, **characterized in that** the return connection (40) and the electrical connection (33) are partially extrusion-coated with plastic material (62).

3. Fuel injection device according to one of the preceding claims, **characterized in that** the fuel injection device (1) comprises a magnet assembly (22) which is at least partially extrusion-coated with plastic material (62) together with the return connection (40) and the electrical connection (33).

4. Fuel injection device according to Claim 1, **characterized in that**, radially outside an inner support point (45) of the support plate (30), at least one return duct (41, 42) extends from the return chamber (24) in the fuel injection device (1).

5. Fuel injection device according to Claim 1, **characterized in that**, radially outside an inner support point (45) of the support plate (30), a plurality of return ducts (41, 42) extend from the return chamber (24) in the fuel injection device (1), which return ducts open into a central return joining duct (44).

6. Fuel injection device according to Claim 4 or 5, **characterized in that** a return connection duct (51, 52) which runs perpendicular to a longitudinal direction of the fuel injection device (1) extends from the return duct (41, 42) or from the return joining duct (44).

7. Fuel injection device according to Claim 4 or 5, **characterized in that** two return connection ducts (51, 52) which run perpendicular to a longitudinal direction of the fuel injection device (1) extend from the return duct (41, 42) or from the return joining duct (44).

8. Fuel injection device according to one of Claims 4, 5, 6 or 7, **characterized in that**, at the inner support point (45), a guide pin (28) and/or a spring device are/is supported at the inside on the support plate (30).

## Revendications

1. Ensemble d'injection de carburant destiné à injecter du carburant dans un espace de combustion d'un moteur à combustion interne et présentant une extrémité (6) éloignée de l'espace de combustion dotée d'au moins un raccordement électrique (33) et d'au moins un raccordement de retour (40), le raccordement de retour (40) et le raccordement électrique (33) étant intégrés dans une tête de raccord commune et l'ensemble d'injection de carburant comprenant un corps de boîtier (20), le corps de raccord (60) étant formé d'une matière synthétique (62) qui englobe l'extrémité (6) éloignée de l'espace de combustion de l'ensemble (1) d'injection de carburant, le raccordement de retour (40) traversant une plaque de soutien (30) qui constitue un raccord de la l'extrémité (6) éloignée de l'espace de combustion de l'ensemble d'injection de carburant, la plaque de soutien (30) délimitant dans la direction axiale un espace de retour (24) formé dans le corps de boîtier (20),
**caractérisé en ce que**
la plaque de soutien (30) délimite l'espace de retour (24) dans la direction axiale et le corps de boîtier (20) dans la direction radiale et
l'actionneur magnétique est précontraint par un ressort en plateau (32) de manière à s'éloigner de la plaque de soutien (30), le ressort en plateau (32) étant disposé dans l'espace de retour (24).

2. Ensemble d'injection de carburant selon la revendication 1, **caractérisé en ce que** le raccordement de retour (40) et le raccordement électrique (33) sont englobés en partie par la matière synthétique (62).

3. Ensemble d'injection de carburant selon l'une des revendications précédentes, **caractérisé en ce que** l'ensemble d'injection de carburant (1) comporte un groupe magnétique (22) qui est au moins en partie englobé dans la matière synthétique (62) en même temps que le raccordement de retour (40) et le raccordement électrique (33).

4. Ensemble d'injection de carburant selon l'une des revendications précédentes, **caractérisé en ce qu'**au moins un canal de retour (41, 42) part de l'espace de retour (24) de l'ensemble d'injection de carburant (1) radialement à l'extérieur d'un emplacement intérieur de soutien (45) de la plaque de soutien (30).

5. Ensemble d'injection de carburant selon l'une des revendications précédentes, **caractérisé en ce que** plusieurs canaux de retour (41, 42) partent de l'espace de retour (24) de l'ensemble d'injection de carburant (1) radialement à l'extérieur d'un emplacement intérieur de soutien (45) de la plaque de soutien (30) et débouchent dans un canal central (44) de liaison de retour.

6. Ensemble d'injection de carburant selon les revendications 4 ou 5, **caractérisé en ce qu'**un canal (51, 52) de raccordement de retour qui s'étend transversalement par rapport au sens de la longueur de l'ensemble d'injection de carburant (1) part du canal de retour (41, 42) ou du canal (44) de liaison de retour.

7. Ensemble d'injection de carburant selon les revendications 4 ou 5, **caractérisé en ce que** deux canaux (51, 52) de raccordement de retour qui s'étendent transversalement par rapport au sens de la longueur de l'ensemble d'injection de carburant (1) partent du canal de retour (41, 42) ou du canal (44) de liaison de retour.

8. Ensemble d'injection de carburant selon l'une des revendications 4, 5, 6 ou 7, **caractérisé en ce qu'**un goujon de guidage (28) et/ou un dispositif élastique s'appuient intérieurement sur la plaque de soutien (30) au niveau de l'emplacement intérieur de soutien (45).
